# EUROPÄISCHE PATENTSCHRIFT

(11) **EP 1 144 295 B1**
(45) Veröffentlichungstag und Bekanntmachung des Hinweises auf die Patenterteilung: **06.04.2005**
(21) Anmeldenummer: 99947449.7
(22) Anmeldetag: 01.10.1999
(51) Int. Cl.: B65H 49/12

(54) **VERFAHREN ZUM KONTINUIERLICHEN ABZIEHEN EINES FADENS**
METHOD FOR CONTINUOUSLY UNWINDING A THREAD
PROCEDE DE DEVIDAGE CONTINU D'UN FIL

(30) Priorität: 09.10.1998 DE 19846484; 16.11.1998 DE 19852745
(43) Veröffentlichungstag der Anmeldung: 17.10.2001
(73) Patentinhaber: Saurer GmbH & Co. KG, 41069 Mönchengladbach (DE)
(72) Erfinder: STÜTTEM, Manfred, D-51515 Kürten (DE)
(74) Vertreter: Kahlhöfer, Hermann, Dipl.-Phys.
(86) Internationale Anmeldenummer: PCT/EP1999/007291
(87) Internationale Veröffentlichungsnummer: WO 2000/021866

(56) Entgegenhaltungen:
- EP-A- 0 454 199
- EP-A- 0 495 446
- EP-A- 0 641 877
- EP-A- 0 656 437
- EP-A- 0 854 107
- BE-A- 905 312
- FR-A- 2 527 661

## Beschreibung

Die Erfindung betrifft ein Verfahren und eine Vorrichtung zum kontinuierlichen Abziehen eines Fadens von einer Vorlagespule sowie ein Verfahren und eine Texturiermaschine zum Texturieren eines synthetischen multifilen Fadens.

Das Verfahren und die Vorrichtung zum Abziehen eines Fadens sind bekannt und werden in Textilmaschinen eingesetzt, bei welchen ein vorgelegter Faden be- oder verarbeitet wird. Hierbei wird der Faden von einer Vorlagespule kontinuierlich abgezogen und dem Folgeprozeß zugeführt. Um einen kontinuierlichen Prozeßablauf zu gewährleisten, ist das Fadenende der Vorlagespule mit dem Fadenanfang einer zweiten Vorlagespule, die hier als Reservespule bezeichnet wird, verknotet. Nach Ablauf der Vorlagespule erfolgt somit ein automatischer Überlauf auf die Reservespule, deren Fadenende wiederum an einem Fadenanfang einer weiteren Spule angeknotet ist, so daß der Prozeß kontinuierlich läuft. Hierbei stellen die knotenförmigen Bindungen bei der folgenden Be- oder Verarbeitung des Fadens Problemstellen dar, die zu Fehlstellen im Fertigprodukt führen können. Im Extremfall kann sich die Bindung lösen, so daß ein Fadenbruch entsteht.

Beim Texturieren eines Fadens wird der Faden im Bearbeitungsprozeß intensiv behandelt. Bei diesem Verfahren wird aus einem Glattgarn ein gekräuseltes Garn hergestellt. Hierzu wird - wie beispielsweise aus der EP 0 641 877 bekannt - der Faden verdrallt und zur Fixierung im gedrallten Zustand thermisch behandelt. Dabei beeinflußt die Bindung zwischen einem Fadenende einer Vorlagespule und einem Fadenanfang einer zweiten Vorlagespule (Reservespule) die Drallverteilung, was sich in einer ungleichmäßigen Kräuselung auswirkt. Derartige Fehlstellen können bei der Weiterverarbeitung des gekräuselten Garns z.B. zu Anfärbefehlern fuhren.

EP 0 656 437 beschreibt ein Verfahren zum Zufuhren von Schussfäden und Eintragen in ein Gewebe einer Webmaschine, wobei die Schussfäden in dem Bereich zwischen dem Fadenvorrat und dem Gewebe auf Qualitätsfehler überwacht werden, um zu verhindern, dass ein Schussfaden mit einem Qualitätsfehler, beispielsweise einem Knoten, in das Gewebe eingewoben wird.

Demgemäß ist es Aufgabe der Erfindung, ein Verfahren und eine Vorrichtung der eingangs genannten Art zum kontinuierlichen Abziehen eines Fadens zu schaffen, die gewährleisten, daß dem Folgeprozeß ein Faden mit gleichmäßiger Qualität zugeführt wird.

Ein weiteres Ziel der Erfindung ist es, ein Verfahren und eine Texturiermaschine zum Texturieren eines synthetischen Fadens bereitzustellen, um aus vorgegebenen Vorlagespulen mit einem glatten Garn bestimmte der Vorlagespule zuordenbare Wickel mit gekräuseltem Garn herzustellen.

Diese Aufgabe wird erfindungsgemäß durch ein Verfahren mit den Merkmalen gemäß Anspruch 1 sowie durch eine Texturiermaschine gemäß Anspruch 15 gelöst.

Die Erfindung zeichnet sich dadurch aus, daß nach Abzug der kompletten Vorlagespule ein Signal erscheint. Damit wird beispielsweise einer Bedienperson angezeigt, daß im Be- oder Verarbeitungsprozeß ein Wechsel des vorgelegten Garnes bevorsteht. Dadurch ist eine Zuordnung zwischen dem Fertig- bzw. Endprodukt und der Vorlagespule gegeben. Die Bedienperson kann Maßnahmen einleiten, um mögliche Fehlereignisse aufgrund der knotenförmigen Bindung im Faden zu vermeiden. Um den Übergang von der Vorlagespule zu der Reservespule zu erfassen, wird ein Sensor eingesetzt, der durch Signalgebung den Fadenübergang von der Vorlagespule zu der Reservespule (Garnwechsel) anzeigt.

Hierbei können grundsätzlich drei verschiedene erfindungsgemäße Verfahrensvarianten eingesetzt werden.

Vorteilhaftesweise wird der Faden kontinuierlich durch den Sensor geführt. Der Sensor ist hierbei derart ausgebildet, daß bei Passieren der knotenförmigen Bindung, die das Fadenende der Vorlagespule und den Fadenanfang der Reservespule darstellt, ein Signal vom Sensor erzeugt wird. Diese Verfahrensvariante besitzt den Vorteil, daß der Faden ortsunabhängig an einer beliebigen Stelle in der Maschine sensiert werden kann. Ebenso ist es möglich, eine Einrichtung des Folgeprozesses zu nutzen, die einen Prozeßparameter, beispielsweise eine Fadenspannung, erfaßt. Hierbei wird die Unstetigkeit des Signals der Einrichtung ausgewertet, um das Passieren der Bindung anzuzeigen.

In einer weiteren vorteilhaften Verfahrensvariante wird nur ein Teilstück des Fadens, das aus einem Fadenstück am Fadenende der Vorlagespule und einem Fadenstück am Fadenanfang der Reservespule besteht, durch den Sensor geführt. Hierzu ist der Sensor zwischen der Vorlagespule und der Reservespule angeordnet. Da bei Abzug der Vorlagespule das Fadenende der Vorlagespule und der Fadenanfang der Reservespule lose in einer Schleife zwischen den beiden Spulen liegt, ist durch diese Verfahrensvariante eine Möglichkeit gegeben, den Faden erst unmittelbar vor dem Garnwechsel zu sensieren. Damit wird der Einfluß der Sensierung auf den Faden minimiert.

Da das Fadenende der Vorlagespule und der Fadenanfang der Reservespule während des Abzugs der Vorlagespule stillstehen, Vorteilhafterweise kann bereits die Bewegung eines Fadenstückes in dem Bereich genutzt werden, um den Garnwechsel zu signalisieren. Diese Verfahrensvariante zeichnet sich insbesondere dadurch aus, daß einfache Vorrichtungsteile zur Durchführung erforderlich sind. Das Fadenstück kann hierzu beispielsweise in einen Sensor eingelegt sein, der ein Signal erzeugt, sobald das Fadenstück nicht mehr anliegt.

An dieser Stelle sei erwähnt, daß das Verfahren unabhängig von der Ausführung des Sensors ausführbar ist. So können beispielsweise mechanische, optische oder kapazitive Sensoren eingesetzt werden, die ein elektrisches, mechanisches oder pneumatisches Signal erzeugen.

Zur Wahrnehmung des Signals durch eine Bedienperson wird weiter vorgeschlagen, daß das Signal einen Signalgeber aktiviert, um optisch oder akustisch angezeigt zu werden.

Bei einer besonders vorteilhaften Weiterbildung der Erfindung gemäß Anspruch 2 wird das Signal einer Steuerung des Prozesses aufgegeben, um einen Eingriff in den Prozeß vorzubereiten oder einzuleiten. Diese Verfahrensvariante ist insbesondere bei automatischen Abläufen von Vorteil. So läßt sich dadurch erreichen, daß beispielsweise die leere Vorlagespule durch eine neue Spule ersetzt wird, deren Fadenanfang an das Fadenende der Reservespule geknotet wird. Ebenso ist es damit möglich, den Garnüberlauf zu dokumentieren, wobei beispielsweise die Position und die Zeit erfaßt und abgespeichert wird. Diese Daten können die Basis für eine weitere Bewertung im Qualitätsmanagement darstellen.

Bei Prozessen, bei denen die Bindung zu Fehlereignissen führt oder bei denen eine Zuordnung zwischen dem Vorlagegarn und dem Fertig- bzw. Endprodukt eingehalten werden muß, ist die Verfahrensvariante gemäß Anspruch 9 besonders von Vorteil. Bei anstehendem Signal wird der Prozeß für eine Zeitspanne unterbrochen. Beispielsweise bei einem Texturierprozeß wird ein vorgelegtes Glattgarn im Prozeß texturiert und anschließend als gekräuseltes Garn auf einer Spule aufgewickelt. Bei derartigen Maschinen werden aus einer Vorlagespule mehrere Endspulen mit gekräuseltem Garn gewickelt. Hierzu ist es erforderlich, daß ein Spulenwechsel in der Aufwicklung vollzogen wird. Während des Spulwechsels wird der verarbeitete Faden in einer Absaugeinrichtung als Abfall abgeführt. Durch die erfindungsgemäße Verfahrensvariante ist es nunmehr möglich, bei derartigen Maschinen gezielt einen Spulenwechsel in der Aufwicklung einzuleiten. Der besondere Vorteil liegt hierbei darin, daß somit das Teilstück des Fadens, das die Bindung enthält, als Abfall abgeführt werden kann.

Eine weitere vorteilhafte Weiterbildung der Erfindung sieht vor, daß in dem Folgeprozeß ein Überwachungsmechanismus eingeleitet wird, welcher bestimmte Qualitätsparameter zur Einhaltung einer gleichmäßigen Qualität erfaßt. Damit kann bei unzulässiger Abweichung des Qualitätsparameters, beispielsweise der Fadenspannung, eine Prozeßänderung oder eine Prozeßunterbrechung eingeleitet werden. Als Qualitätsparameter können Prozeßparameter wie z.B. Fadengeschwindigkeit, Fadenspannung oder Produktparameter wie z.B. Fadentemperatur erfaßt werden.

Um eine Zuordnung zwischen dem Garn der Vorlagespule und dem jeweiligen Produkt zu gewährleisten, ist die Verfahrensvariante nach Anspruch 12 und 13 besonders vorteilhaft. Hierbei wird durch die Steuereinrichtung bei anstehendem Signal ein Wechsel der Vorlagespule und eine Registrierung der neuen Vorlagespule bewirkt. Hierzu kann beispielsweise eine Wechseleinrichtung aktiviert werden, die eine Vorlagespule mit einem bestimmten Garn auswählt und an die leere Stelle der abgezogenen Vorlagespule hin wechselt. Somit besteht die Möglichkeit, neben der Zuordnung zwischen vorgelegtem Garn und Endprodukt auch die materialspezifischen Ereignisse im Prozeß auf das jeweilige Vorprodukt zurückzubeziehen. Die Registrierung der neuen Vorlagespule kann jedoch auch über manuelle Eingaben von Kennzeichnungen der jeweiligen Vorlagespule erfolgen. Die Registrierung bleibt vorteilhaft innerhalb der Steuereinrichtung gespeichert, bis durch Fadenübergang die eingewechselte Vorlagespule abgezogen wird.

Die Erfindung wird bevorzugt bei Prozessen eingesetzt, bei denen ein Faden bearbeitet wird, welcher anschließend in einem Weiterverarbeitungsprozeß zu einem Endprodukt geführt wird. Damit ist ein Verfahren zum Texturieren eines multifilen synthetischen Fadens möglich, bei welchem der erzeugte Wickel hinsichtlich seines Vormaterials bezogen auf die Vorlagespule exakt spezifiziert werden kann. Das erfindungsgemäße Verfahren zeichnet sich somit insbesondere dadurch aus, daß Wickel mit gekräuseltem Garn erzeugt werden können, die einen Faden von Anfang bis Ende mit gleichmäßiger hoher Qualität aufweisen. Fehlstellen durch knotenförmige Bindungen können individuell behandelt werden. Für den Fall, daß die Überwachung eines Qualitätsparameters keine durch die Bindung verursachte unzulässige Abweichung des Qualitätsparameters ergibt, wird der Wickel ohne Unterbrechung erzeugt. Bei Grenzwertüberschreitung des Qualitätsparameters oder generell bei anstehendem Fadenüberlaufsignal kann das Aufwickeln des gekräuselten Fadens beispielsweise durch einen automatischen Wechsel des Wickels unterbrochen werden.

Beim Texturieren von synthetischen Fäden werden Maschinen eingesetzt, bei welchen zahlreiche Bearbeitungsstellen in Etagen nebeneinander angeordnet sind. Bei Einsatz derartiger Maschinen ist die Verfahrensvariante gemäß Anspruch 3 besonders vorteilhaft einsetzbar, um den Faden kontinuierlich zu texturieren. Dabei sind jeder Aufwickeleinrichtung zwei Vorlegestellen zugeordnet, in welchen die Vorlagespule und die Reservespule angeordnet sind. Die Registrierungen der Vorlagespule und der Reservespute sind mit den jeweiligen Vorlagestellen verknüpft und im Steuerungssystem hinterlegt, so daß der erzeugte Wickel aufgrund der gerade aktiven Vorlagestelle hinsichtlich des Vormaterials genau spezifiziert werden kann.

Die Verfahrensvariante gemäß Anspruch 4 ist besonders vorteilhaft, um eine Sortierung der Wickel vorzunehmen. So läßt sich die Bindung in dem Faden durch eine Wickelzeit und eine Fadenlänge angeben, was beispielsweise als Datenausdruck dem Wickel beigelegt werden kann.

Für den Fall, daß aus einer Vorlagespule mehrere Wickel erzeugt werden, wird die Verfahrensvariante gemäß Anspruch 5 bevorzugt angewendet. Dabei erhält jeder Wickel, der aus einer Vorlagespule entstanden ist, eine Kennzeichnung. Die Kennzeichnung wird bei Signalisierung des Garnwechsels für die folgenden Wickel geändert, da diese aus einem anderen vorgelegten Garn hergestellt werden. Damit läßt sich der gekräuselte Faden bis hin zum Spinnprozeß, in dem das Glattgarn hergestellt wurde, zurückverfolgen.

Eine weitere Sortierung der erzeugten Wickel läßt sich dabei dadurch erreichen, daß der den Garnwechsel und damit die Bindung in dem Faden enthaltende Wickel eine zusätzliche Kennzeichnung erhält. Eine derartige Sortierung ist besonders vorteilhaft, um beispielsweise beim Weben zwischen Kett- und Schußspulen zu unterscheiden.

Die Kennzeichnung kann auf einfache Weise durch eine Numerierung erfolgen, die nach jedem Fadenüberlauf neu gestartet wird.

Zur Durchführung des erfindungsgemäßen Verfahrens wird eine Texturiermaschine mit den Merkmalen nach Anspruch 15 eingesetzt.

Um den Sensor zur Sensierung des Fadens in der Vorrichtung anzuordnen, sind grundsätzlich zwei vom Sensortyp abhängige unterschiedliche Ausführungsvarianten der erfindungsgemäßen Vorrichtung möglich.

Eine weitere Lösung der zugrundeliegenden Aufgabe wird ebenso durch eine Texturiermaschine mit den Merkmalen nach Anspruch 15 gegeben. Da die Veredelung des Fadens im Texturierprozeß nur durch einen erheblichen Eingriff in die Struktur des Fadens möglich ist, sind insbesondere Unregelmäßigkeiten im Faden, wie durch eine knotenförmige Bindung verursacht, gesondert zu behandeln. Durch die erfindungsgemäße Texturiermaschine ist die Möglichkeit gegeben, einen Faden kontinuierlich mit gleichmäßiger Qualität unabhängig von einem Fadenübergang beim Abzug von der Vorlagespule zu einer Reservespule zu texturieren, zu wickeln und aufzuspulen.

Die Ausbildung der erfindungsgemäßen Texturiermaschine nach Anspruch 16 wird hierbei bevorzugt eingesetzt, da die Ausbildung und die Anordnung des Sensors auf einfache Weise möglich ist. Damit ist eine kontinuierliche Sensierung des Fadens nicht erforderlich. Erst im Fall des Fadenübergangs wird das zwischen den beiden Spulen befindliche Fadenstück mit der Bindung abgezogen. Die Bewegung des Fadenstücks wird vom Sensor erfaßt und signalisiert.

Derartige Sensoren sind bevorzugt als Fadenwächter ausgeführt, bei welchen in einer Ruhestellung das Fadenstück gehalten wird und bei welchen durch Bewegung des Fadenstücks der Fadenwächter in eine Signalstellung geführt wird und ein Signal erzeugt. Diese Signalgebung läßt sich dabei auf einfache Art mit einem Kontaktschalter erzeugen.

Bei Einsatz von Sensoren, die optisch oder mechanisch den Faden kontinuierlich sensieren, ist die Ausbildung der erfindungsgemäßen Texturiermaschine nach Anspruch 18 oder 19 vorteilhaft anwendbar.

So wird unter anderem vorgeschlagen, daß der Sensor als ein Fadenzugkraftmesser ausgebildet ist, welcher die Fadenzugkraft vom laufenden Faden erfaßt und welcher bei Überschreiten eines Grenzwertes der Fadenzugkraft ein Signal erzeugt. Hierbei geht man davon aus, daß beim Fadenübergang von der Vorlagespule zur Reservespule das Abzugsverhalten des Fadens sich kurzzeitig ändert und somit zu einer Fadenspannungsschwankung führt. Diese Weiterbildung der Texturiermaschine wird bevorzugt bei Prozessen eingesetzt, bei denen die eigentliche Bindung keinen wesentlichen Einfluß bei der Weiterverarbeitung des gekräuselten Garns hat. Insoweit wird nur bei Abweichung eines vorgegebenen Grenzwertes der Fadenspannung ein Signal erzeugt.

Zur optischen oder akustischen Wahrnehmung des Signals durch 21 eine Bedienperson ist der Sensor gemäß der Weiterbildung nach Anspruch 21 mit einem Signalgeber verbunden. Der Signalgeber läßt sich dabei als Lampe oder Sirene ausbilden.

Um die Eingriffe in den Prozeß automatisch durchführen zu können, wird die erfindungsgemäße Texturiermaschine bevorzugt nach Anspruch 22 ausgeführt.

Hierbei weist die Steuereinrichtung Mittel zur Erfassung, Bewertung und Ausgabe von Qualitätsparametern und Mittel zur Verknüpfung der Qualitätsparameter mit den vom Fadenübergang abhängigen Signalen auf. Die erfindungsgemäße Texturiermaschine ist somit geeignet, eine durchgängige Qualitätsüberwachung von der Vorlagespule bis zum Wickel durchzuführen, um so einen hochwertigen Faden zur Weiterverarbeitung zur Verfügung zu stellen.

Im nachfolgenden werden die Verfahren und Vorrichtungen anhand einiger Ausführungsbeispiele einer Textilmaschine näher beschrieben.

Es stellen dar:
- Fig. 1: schematisch ein Ausführungsbeispiel einer Falschdralltexturiermaschine mit der erfindungsgemäßen Vorrichtung;
- Fig. 2: schematisch einen Querschnitt einer erfindungsgemäßen Texturiermaschine;
- Fig. 3: schematisch eine Draufsicht auf ein Gattergestell mit Vorlagespulen;
- Fig. 4: schematisch ein Ausführungsbeispiel eines Fadenwächters.

In Fig. 1 ist eine Falschdralltexturiermaschine gezeigt. Hierbei ist eine Vorlagespule 2 in einer als Dorn ausgebildeten Vorlagestelle 8 aufgesteckt. Von der Vorlagespule 2 wird ein Faden 1 von einem ersten Lieferwerk 11 abgezogen. Hierzu wird der Faden 1 von der Vorlagespule 2 über Kopf durch den Fadenführer 10 geführt. Das Lieferwerk 11 fördert den Faden in eine Falschdralltexturierzone. Die Falschdralltexturierzone weist eine Heizvorrichtung 12, eine im Fadenlauf folgende Kühlvorrichtung 13 sowie ein Falschdrallaggregat 15 auf. Der Faden 1 wird durch ein zweites Lieferwerk 16 aus der Falschdralltexturierzone abgezogen und zur Nachbehandlung in eine zweite Heizeinrichtung 17 geführt. Am Ausgang der zweiten Heizeinrichtung 17 ist ein weiteres Lieferwerk vorgesehen, das den Faden aus der Heizeinrichtung 17 abzieht und zu einer folgenden Aufwickeleinrichtung führt. Die Aufwickeleinrichtung weist eine Spulspindel 21 auf, auf der ein Wickel 20 gebildet wird. Der Wickel 20 wird über eine anliegende Treibwalze 22 angetrieben. Im Fadenlauf ist vor der Wickel 20 eine Changiereinrichtung 23 angeordnet. Die Changiereinrichtung 23 besitzt einen oszillierenden Fadenführer, welcher den Faden quer zur Laufrichtung hin- und herbewegt, so daß eine Kreuzspule gewickelt wird.

Seitlich neben der Vorlagespule 2 ist in einer zweiten Vorlegestelle 9 eine zweite Vorlagespule, die zur Unterscheidung als Reservespule 3 bezeichnet wird, auf einen Dorn aufgesteckt. Die Vorlagespule 2 und die Reservespule 3 können hierbei beispielsweise in einem Vorlagegatter angeordnet sein, in welchem eine Vielzahl von Vorlagespulen für eine Vielzahl von Bearbeitungsstellen in der Texturiermaschine vorgesehen sind. Das Fadenende 6 der Vorlagespule 2 ist mit dem Fadenanfang 7 der Reservespule 3 zusammengeknotet, so daß eine Bindung 5 im Faden entsteht. Das Teilstück des Fadens mit der Bindung 5 zwischen der Vorlagespule 2 und der Reservespule 3 ist in einem Sensor 4 gerührt. Der Sensor 4 weist eine Signalleitung 26 auf, durch welche der Sensor 4 mit einer Steuereinrichtung 24 verbunden ist. Die Steuereinrichtung 24 weist mehrere Ausgänge 25 auf, um den Prozeß der Texturiermaschine zu steuern.

Bei der in Fig. 1 dargestellten Textilmaschine wird der Faden 1 kontinuierlich von der Vorlagespule 2 abgezogen und in der Falschdralltexturierzone texturiert. Dabei erhält der Faden 1 durch das Falschdrallaggregat 15 einen Falschdrall, der in der Heizvorrichtung 12 und der Kühlvorrichtung 13 fixiert wird. Die Lieferwerke 11 und 16 werden mit einer Geschwindigkeitsdifferenz betrieben, so daß gleichzeitig eine Verstreckung in der Falschdralltexturierzone stattfindet. Der Faden 1 wird nach einer Schrumpfbehandlung in der Heizvorrichtung 17 anschließend in der Aufwickeleinrichtung zu der Wickel 20 aufgewickelt. Bei einem derartigen Prozeß werden aus dem Garn der Vorlagespule 2 nacheinander mehrere Wickeln 20 gewickelt. Hierzu wird jeweils nach Erreichen des Enddurchmessers der Wickel über die Steuereinrichtung 24 ein Spulenwechsel in der Aufwickeleinrichtung eingeleitet. Während die Wickel 20 gegen eine neue Leerhülse ausgetauscht wird, gelangt der kontinuierlich angelieferte Faden 1 über eine Absaugeinrichtung in einen Abfallbehälter bis der Aufwickelvorgang fortgesetzt wird.

Der Faden 1 wird kontinuierlich von dem Lieferwerk 11 gefördert. Daher erfolgt nach Abzug des Garnes von der Vorlagespule 1 ein Wechsel auf das Garn der Reservespule 3. Hierzu sind das Fadenende 6der Vorlagespule 2 und der Fadenanfang 7 der Reservespule 3 in einer Bindung 5 zusammengeknotet. Beim Wechsel von der Vorlagespule 2 auf die Reservespule 3 wird nun das Teilstück des Fadens vom Lieferwerk 11 ebenfalls abgezogen. Da das Teilstück des Fadens im Sensor 4 sensiert wird, erfaßt der Sensor 4 den Fadenübergang von der Vorlagespule 2 auf die Reservespule 3. Hierzu kann der Sensor 4 derart ausgebildet sein, daß das Fadenende 6 und der Fadenanfang 7 durch den Sensor 4 geführt werden, so daß das Passieren der Bindung 5 vom Sensor 4 registriert und in ein Signal umgewandelt wird. Es ist jedoch auch möglich, den Sensor derart auszubilden, daß ausschließlich die Bewegung eines Fadenstückes am Fadenende 6 oder am Fadenanfang 7 sensiert wird. Das von dem Sensor 4 erzeugte Signal wird über die Signalleitung 26 der Steuereinrichtung 24 angegeben, um über die Steuereinrichtung 24 einen Wechsel der Wickel einzuleiten. Dadurch kann vorteilhaft vermieden werden, daß das Teilstück des Fadens mit der Bindung 5 auf eine Wickel aufgewickelt wird. Desweiteren läßt sich damit die Zuordnung zwischen der Vorlagespule 2 und den aus dem Garn der Vorlagespule 2 fertiggestellten Wickeln ableiten. Hierzu kann beispielsweise eine Kennzeichnung an der letzten Wickel durch Etikettierung, einen Abbindewulst oder eine einfache sichtbare Kennzeichnung erfolgen.

Es ist jedoch auch möglich, das Teilstück des Fadens mit der Bindung 5 auf die Wickel aufzuwickeln. Die die Bindung enthaltende Wickel läßt sich sodann ebenfalls kennzeichnen, so daß eine Sortierung der Wickeln für die Endverarbeitung z.B. in Kett- und Schußmaterial möglich ist.

Durch die Steuereinrichtung 24 läßt sich auch vorteilhaft ein Überwachungssystem aktivieren, um gezielt auf Fehlereignisses, die aufgrund der Bindung 5 in dem Prozeß verursacht werden, zu achten. Ebenso lassen sich die Qualitätsparameter, wie beispielsweise Fadenspannung, Fadenbruch, die in der Zeitspanne aufgetreten sind, in welcher das Garn der Vorspule 2 verarbeitet wurde, auswerten. Damit kann gezielt auf die Qualität des Garnes der Vorlagespule geschlossen werden.

Desweiteren läßt sich über die Steuereinrichtung 24 die Bestückung des Vorlagegatters steuern. Hierzu wird eine neue Vorlagespule auf den Dorn 8 gesteckt, um den Fadenanfang der neuen Vorlagespule mit dem Fadenende der Reservespule zu verknoten.

Das erfindungsgemäßen Verfahren ist in Fig. 1 anhand einer Texturiermaschine beispielhaft erläutert. Das erfindungsgemäße Verfahren läßt sich jedoch auf alle bekannten Textilmaschinen anwenden, bei welchen ein Faden von einer Vorlagespule kontinuierlich einem Be- oder Verarbeitungsprozeß zugeführt wird. In Fig. 2 ist ein Ausführungsbeispiel einer erfindungsgemäßen Texturiermaschine gezeigt. Hierbei ist eine Hälfte eines Maschinenquerschnitts einer Falschdralltexturiermaschine in Fig. 2 dargestellt. Bei der nachfolgenden Beschreibung wurden die Bauteile mit gleicher Funktion durch identische Bezugszeichen gekennzeichnet.

Die Texturiermaschine umfaßt ein Gattergestell 28, ein Prozeßgestell 29 und ein Wickelgestell 27. Zwischen dem Wickelgestell 27 und dem Prozeßgestell 29 ist ein Servicegang 30 vorgesehen. Auf der zum Servicegang 30 gegenüberliegenden Seite des Wickelgestells 27 ist das Gattergestell 28 mit Abstand zum Wickelgestell 27 angeordnet. Zwischen dem Wickelgestell 27 und dem Gattergestell 28 ist ein Doffgang 31 für einen nicht dargestellten Doffer vorgesehen. Die Texturiermaschine weist eine Vielzahl von Bearbeitungsstationen auf, in denen jeweils ein Faden 1 bearbeitet wird. Die Bearbeitungsstationen sind parallel zueinander ausgebildet. Die Aufwickeleinrichtungen 32 nehmen eine Breite von drei Bearbeitungsstationen ein. Somit sind drei Aufwickeleinrichtungen 32.1, 32.2 und 32.3 etagenförmig übereinander in dem Wickelgestell 27 angeordnet.

Jeder Aufwickeleinrichtung 32 sind im Gattergestell 28 zwei Vorlagestellen zugeordnet, die durch die Dorne 8 und 9 gebildet sind. Auf den Dornen 8 und 9 sind die Vorlagespulen 2 und 3 aufgesteckt. Die Spulen 2.1 und 3.1 sind der Aufwickeleinrichtung 32.1, die Spulen 2.2 und 3.2 sind der Aufwickeleinrichtung 32.2 und die Spulen 2.3 und 3.3 sind der Aufwickeleinrichtung 32.3 zugeordnet. Nachfolgend wird der Fadenlauf anhand einer Bearbeitungsstation beschrieben. Das Fadenende der Vorlagespule 2, von der gerade der Faden 1 abgezogen wird, ist mit dem Fadenanfang 7 der Reservespule 9 durch eine knotenförmige Bindung 5 verbunden.

In jeder Bearbeitungsstation wird der Faden 1 durch ein erstes Lieferwerk 11 von der Vorlagespule 2 über einen Kopffadenführer 10 und einen Fadenführer 14.1 abgezogen. Vor dem Lieferwerk 11 ist ein Sensor 4 zur kontinuierlichen Sensierung des Fadens 1 angeordnet. Der Sensor 4 ist über die Signalleitung 26 mit der Steuereinrichtung 24 verbunden. In Fadenlaufrichtung betrachtet, ist hinter dem ersten Lieferwerk 11 eine erste Heizvorrichtung 12, eine Kühlvorrichtung 13, ein Falschdrallaggregat 15 und ein zweites Lieferwerk 16 angeordnet. Im Fadenlauf zwischen dem Falschdrallaggregat 15 und dem zweiten Lieferwerk 16 ist ein Fadenzugkraftsensor 35 vorgesehen, wobei der Faden im Einlauf und Auslauf jeweils über einen Fadenführer 36.1 und 36.2 geführt wird. Der Fadenzugkraftmesser 35 ist mit einer Steuereinrichtung 24 verbunden.

Zwischen der Aufwickeleinrichtung 32 und dem zweiten Lieferwerk 16 sind eine zweite Heizvorrichtung 17, ein Fadenführer 14.3 und ein drittes Lieferwerk 18 angeordnet. Der Faden 1 wird zwischen der Vorlagespule 2 und der Aufwickeleinrichtung 32 durch mehrere Fadenführer 14.1, 14.2 und 14.3 geführt. Diese Fadenführer sind vorzugsweise als Umlenkrollen ausgebildet.

In der Aufwickeleinrichtung 32 wird der Faden zu einem Wickel 20 aufgewickelt. Der Wickel 20 wird durch eine Treibwalze 22 angetrieben. Vor der Treibwalze 22 ist eine Changiereinrichtung 23 angeordnet. Durch die Changiereinrichtung 23 wird der Faden 1 an dem Wickel 20 hin- und hergeführt und auf diese Weise als Kreuzwicklung aufgewickelt.

Die Aufwickeleinrichtung 32 weist einen Wickelspeicher 34 auf, der zur Aufnahme der vollen Wickel 20 dient. Zur Abnahme der vollen Wickel 20 wird die Spulspindel mittels eines Spulenträgers verschwenkt und der volle Wickel auf eine Abrollbahn abgelegt. Die Abrollbahn ist Teil des Wickelspeichers 34. Auf der Abrollbahn wartet der volle Wickel 20 bis zum Abtransport. Zur Vereinfachung des Abtransports ist die Abrollbahn zum Doffgang 31 hin geneigt. Desweiteren weist jede Aufspuleinrichtung 32 eine Hülsenzufuhreinrichtung 33 auf

Jede Aufwickeleinrichtung 32 ist über eine Aufwickelsteuerung 37 steuerbar. Die Aufwickelsteuerungen 37.1, 37.2 und 37.3 sind mit der Steuereinrichtung 24 verbunden.

Am Gattergestell 28 ist zu jeder Bearbeitungsstation eine Eingabeeinheit 38 vorgesehen, die mit der Steuereinrichtung 24 gekoppelt ist.

Bei der in Fig. 2 dargestellten Situation der Texturiermaschine wird in den einzelnen Bearbeitungsstationen jeweils der Faden 1 von der Vorlagespule 2 abgezogen, in der Falschdrallzone texturiert, in der zweiten Heizvorrichtung relaxiert und anschließend zu einem Wickel 20 aufgewickelt. Hierbei erfolgt zur Qualitätsüberwachung kontinuierlich eine Fadenspannungsmessung durch den Fadenzugkraftsensor 35. Die Meßwerte werden jeweils der Steuereinrichtung 24 zur Auswertung und Prozeßsteuerung aufgegeben.

Nachdem die Vorlagespule 2 zu Ende abgezogen ist, erfolgt ein Fadenübergang zu der zweiten Vorlagespule 3. Sobald die Bindung 5 im Faden 1 den Sensor 4 passiert, wird ein Signal über die Signalleitung 26 der Steuereinrichtung 24 aufgegeben. Die Steuereinrichtung 24 kann nun verschiedene Steuerungsmaßnahmen einleiten.

Eine Möglichkeit besteht darin, über die Aufwickelsteuerung 37 in die jeweilige Aufwickeleinrichtung 32 der betreffenden Bearbeitungsstationen derart einzuwirken, daß ein Wickelwechsel erfolgt. In diesem Fall wird der Aufwickelvorgang unterbrochen. Über eine hier nicht dargestellte Hilfseinrichtung wird der Faden geschnitten und über eine Absaugeinrichtung abgeführt. Der Wickel wird sodann in der Aufwickeleinrichtung 32 durch eine neue Hülse ersetzt. Während des Wickelwechsels läuft somit das Fadenstück mit der Bindung 5 in die Absaugeinrichtung zu einem Abfallbehälter (hier nicht dargestellt). Bei neu einsetzender Aufwicklung wird somit der erste Wickel aus dem Garn der Vorlagespule 3 erzeugt. Hierbei kann gleichzeitig durch die Aufwickelsteuerung 37 eine fortlaufende Kennzeichnung der erzeugten Wickel, die aus dem Garn der Vorlagespule 3 erstellt werden, erfolgen. Die Kennzeichnung kann hierbei die Bearbeitungsstation, eine fortlaufende Numerierung sowie die Kenndaten der Vorlagespule enthalten. Die Kenndaten bzw. die Registrierung der Vorlagespule 2 oder der Vorlagespule 3 erfolgt hierbei manuell über die Eingabeeinheit 38. Hierbei werden beim Wechsel der Vorlagespule die Kenndaten der Vorlagespule durch eine Bedienperson mittels der Eingabeeinheit 38 registriert und der Steuereinrichtung 24 aufgegeben. Damit liegt zu jeder Bearbeitungsstation die Information vor, welche Vorlagespule bzw. welches Garn vorgelegt und abgearbeitet wird.

Eine weitere Möglichkeit, in den Prozeß einzugreifen, besteht darin, daß die Steuereinrichtung 24 über die Aufwickelsteuerung 37 derart auf die Bearbeitungsstation einwirkt, daß der Wickel, der die Bindung enthält, gesondert gekennzeichnet wird. Da aus einer Vorlagespule mehrere Wickel gebildet werden, kann somit eine gezielte Sortierung vorgenommen werden.

Desweiteren kann die Steuereinrichtung Mittel enthalten, die bei Signalgebung durch den Sensor 4 eine Überwachung und Auswertung der kontinuierlich zugeführten Qualitätsparameter - wie beispielsweise die Fadenspannung - vornehmen. D.h. nur bei Überschreitung eines vorgegebenen Grenzwertes wird ein Wickelwechsel eingeleitet. Ebenso ist es möglich, bei der Qualitätsüberwachung die durch die Bindung 5 hervorgerufenen Abweichungen zu eliminieren, was insbesondere bei einer langzeitigen Fadenbruchüberwachung von Vorteil ist.

Bei der in Fig. 2 dargestellten Anordnung ist der Sensor 4 beispielhaft vor dem ersten Lieferwerk 11 angeordnet. Der Sensor 4, der optische oder mechanische Mittel enthält, um die Bindung 5 zu erfassen, kann auch an anderer Stelle im Fadenlauf angeordnet sein.

Die Texturiereinrichtung der Maschine nach Fig. 2, die das Falschdrallaggregat, den Heizer und die Kühlvorrichtung umfaßt, ist beispielhaft ausgeführt. Eine Texturierung des Fadens kann auch durch andere Mittel, z.B. Verwirbelungsdüsen, erfolgen. Die Erfindung erfaßt auch derartige Maschinen.

In Fig. 3 ist ein weiteres Ausführungsbeispiel eines Gattergestells gezeigt, wie es beispielsweise in einer Maschine nach Fig. 1 oder Fig. 2 einsetzbar wäre. Das Gattergestell besteht aus einer drehbaren Achse 42, an der am Umfang gleichmäßig verteilt drei T-förmige Träger 41.1, 41.2 und 41.3 angeordnet sind. An den freien Enden des T-Trägers sind die Dorne 8 und 9 zur Aufnahme jeweils einer Vorlagespule angeordnet. Die Dorne 8 und 9 können hierbei vorteilhaft schwenkbar mit dem Träger 41 verbunden sein. Jeder Träger 41 enthält für eine Arbeitsstation eine Vorlagespule 2 und eine Reservespule 3, wobei die benachbarten Vorlagespulen der benachbarten T-Träger zu einer Bearbeitungsstation gehören. Die Fäden 1 werden hierbei von den jeweiligen Vorlagespulen 2.1, 2.2 und 2.3 über einen in der Achse liegenden Kopffadenführer 10 abgezogen. Zwischen der Vorlagespule 2 und der Reservespule 3 ist ein als Sensor wirkender Fadenwächter 39 angeordnet. In dem Fadenwächter 39 ist ein Fadenstück, das sich aus dem Fadenanfang der Reservespule und dem Fadenende der Vorlagespule bildet, eingelegt. Der Fadenwächter 39 ist mit einem Signalgeber 40 verbunden. Der Signalgeber 40 ist hierbei als Lampe ausgebildet. Der Fadenwächter 39 ist ebenfalls mit einer Steuereinrichtung 24 gekoppelt.

Die in Fig. 3 gezeigte Anordnung führt dazu, daß nach Abzug der Vorlagespule 2 der Fadenwächter 39 aktiviert wird, wie nachfolgend noch genauer beschrieben wird. Somit wird der Signalgeber 40 aktiviert. Für die Bedienperson ist nun sofort erkennbar, an welcher Bearbeitungsstation ein Garnwechsel ansteht bzw. bei welcher Bearbeitungsstation eine neue Vorlagespule im Gatter eingewechselt werden muß. Durch die Anbindung an die Steuereinrichtung 24 können automatisch ablaufende Maßnahmen sofort im anschließenden Prozeß umgesetzt werden.

In Fig. 4 ist ein Ausführungsbeispiel eines Fadenwächters gezeigt, wie er beispielsweise in dem Gatter aus Fig. 3 einsetzbar wäre.

In Fig. 4.1 ist eine Seitenansicht und in Fig. 4.2 eine Draufsicht des Fadenwächters dargestellt. Die nachfolgende Beschreibung gilt somit für beide Figuren. Der Fadenwächter besteht aus einem Halter 52 und einem beweglichen Fadenführer 43. Der Halter weist eine Nut 47 auf. In der Nut 47 ist der Fadenführer 43 an einer Schwenkachse 44 schwenkbar gelagert. Der Fadenführer kann sich hierbei zwischen einer Ruhestellung 49 und einer Signalstellung 50 bewegen. In der Ruhestellung 49 ist der als Stange ausgebildete Fadenführer 43 in aufrechter Position gegen einen Anschlag 51 gelegt. In dieser Ruhestellung 49 durchdringt der Fadenführer 43 eine im Halter 52 zu beiden Seiten der Nut 47 eingebrachte Führungskerbe 48. In der Führungskerbe 48 wird der Faden 1 geführt und durch den Fadenführer 4 gleichzeitig umgelenkt und fixiert. Durch Verschwenken kann der Fadenführer 43 aus der Ruhestellung 49 in eine Signalstellung 50 gelangen. In der Signalstellung 50 ist ein Kontaktschalter 45 angeordnet, der durch Anlage des Fadenführers 43 aktivierbar ist. Der Kontaktschalter 45 ist über eine Signalleitung 46 mit einem hier nicht dargestellten Signalgeber verbunden.

Bei der in Fig. 4.1 und 4.2 gezeigten Stellung des Fadenwächters ist der Faden 1 eingeklemmt. Das Fadenstück zwischen der Vorlagespule und der Reservespule befindet sich in Ruhe. Tritt nun der Fadenübergang von der Vorlagespule zu der Reservespule ein, wird der Faden 1 aus dem Fadenwächter abgezogen. Dadurch wird der Fadenführer 43 vom Anschlag 51 wegbewegt und fällt in die Signalstellung ein. Damit wird der Kontaktschalter 45 aktiviert, so daß ein Signal erzeugt wird. Der beschriebene Fadenwächter ist hierbei beispielhaft anzusehen. Die Erfindung beschränkt sich nicht auf einzelne Ausführungen von Sensoren sondern erfaßt grundsätzlich alle dem Fachmann geläufige Ausfiihrungsformen, die es ermöglichen, eine knotenförmige Bindung im Faden zu erkennen und daraufhin ein Signal zu erzeugen.

### Bezugszeichenliste

- 1: Faden
- 2: Vorlagespule
- 3: Reservespule
- 4: Sensor
- 5: Bindung
- 6: Fadenende
- 7: Fadenanfang
- 8: Dorn, Vorlagestelle
- 9: Dorn, Vorlagestelle
- 10: Kopffadenführer
- 11: Lieferwerk
- 12: Heizvorrichtung
- 13: Kühlvorrichtung
- 14: Fadenführer
- 15: Falschdrallaggregat
- 16: Lieferwerk
- 17: Heizvorrichtung
- 18: Lieferwerk
- 19: Fadenführer
- 20: Wickel
- 21: Spindel
- 22: Treibwalze
- 23: Changiervorrichtung
- 24: Steuereinrichtung
- 25: Ausgänge
- 26: Signalleitung
- 27: Wickelgestell
- 28: Gatter
- 29: Prozeßgestell
- 30: Servicegang
- 31: Doffgang
- 32: Aufwickeleinrichtung
- 33: Hülsenzufuhreinrichtung
- 34: Wickelspeicher
- 35: Fadenzugkraftsensor
- 36: Fadenführer
- 37: Aufwickelsteuerung
- 38: Eingabeeinheit
- 39: Fadenwächter
- 40: Signalgeber
- 41: Träger
- 42: Achse
- 43: Fadenführer
- 44: Schwenkachse
- 45: Kontaktschalter
- 46: Signalleitung
- 47: Nut
- 48: Führungskerbe
- 49: Ruhestellung
- 50: Signalstellung
- 51: Anschlag
- 52: Halter

## Patentansprüche

1. Verfahren zum Texturieren eines multifilen synthetischen Fadens, bei welchem der Faden als glattes Garn von einer Vorlagespule abgezogen , texturiert und als gekräuseltes Garn zu einem Wickel aufgewickelt wird, wobei der Faden durch ein Fördermittel von der Vorlagespule abgezogen und dem Prozess zur Texturierung zugeführt wird und wobei das lose Fadenende des Garnes der Vorlagespule mit einem losen Fadenanfang eines Games einer Reservespule zusammengeknotet ist, **dadurch gekennzeichnet, dass** der Fadenübergang von dem Garn der Vorlagespule zu dem Garn der Reservespule durch einen Sensor erfaßt und durch ein Signal signalisiert wird.

2. Verfahren nach Anspruch 1, **dadurch gekennzeichnet, dass** das Signal einer Steuereinrichtung des Prozesses aufgegeben wird, um eine Änderung des Prozesses und/oder einen Wechsel der Vorlagespule auszulösen.

3. Verfahren nach Anspruch 1 oder 2, **dadurch gekennzeichnet, dass** der Wickel in einer Aufwickeleinrichtung erzeugt wird, welche einer Vorlagestelle mit der Vorlagespule und einer Vorlagestelle mit der Reservespule zugeordnet ist, und dass die Registrierung der Vorlagespule und der Reservespule mit der jeweiligen Vorlagestelle verknüpft und hinterlegt ist.

4. Verfahren nach Anspruche 3, **dadurch gekennzeichnet, dass** bei Signalisierung des Fadenübergangs von der Vorlagespule zu der Reservespule der während des Fadenübergangs erzeugte Wickel eine Kennzeichnung erhält.

5. Verfahren nach einem der Ansprüche 1 bis 4, **dadurch gekennzeichnet, dass** die Vorlagespule eine Fadenlänge beinhaltet, die zum Aufwickeln von mehreren Wickeln ausreichend ist, wobei die Wickel bezogen auf die Vorlagespule gekennzeichnet werden.

6. Verfahren nach Anspruch 5, **dadurch gekennzeichnet, dass** bei Signalisierung des Fadenübergangs von der Vorlagespule zu einer Reservespule die Kennzeichnung für die folgenden Wickel geändert wird.

7. Verfahren nach Anspruch 5 oder 6, **dadurch gekennzeichnet, dass** der beim Fadenübergang von der Vorlagespule zur Reservespule erzeugte Wickel eine zusätzliche Kennzeichnung erhält.

8. Verfahren nach einem der Ansprüche 5 bis 7, **dadurch gekennzeichnet, dass** die Kennzeichnung durch eine auf die Vorlagespule bezogene Nummerierung erfolgt.

9. Verfahren nach Anspruch 2, **dadurch gekennzeichnet, dass** die Steuereinrichtung bei anstehendem Signal den Prozess für eine Zeitspanne unterbricht.

10. Verfahren nach Anspruch 9, **dadurch gekennzeichnet, dass** die Steuereinrichtung eine zeitliche Überwachung von zumindest einem Qualitätsparameter bewirkt, und dass bei unzulässigen Abweichungen des Qualitätsparameters eine Prozessänderung oder Prozessunterbrechung erfolgt.

11. Verfahren nach Anspruch 10, **dadurch gekennzeichnet, dass** der Qualitätsparameter ein den produzierten Faden kennzeichnender Produktparameter und/oder ein den Prozessverlauf kennzeichnender Prozessparameter ist.

12. Verfahren nach einem der Ansprüche 2 bis 11, **dadurch gekennzeichnet, dass** die Steuereinrichtung einen Wechsel der Vorlagespule und eine Registrierung der neuen Vorlagespule bewirkt.

13. Verfahren nach Anspruch 12, **dadurch gekennzeichnet, daß** die Registrierung der neuen Vorlagespule durch die Steuereinrichtung gespeichert und bei einem den Fadenübergang zu der Vorlagespule anzeigendem Signal dem Folgeprozeß zugeordnet wird.

14. Verfahren nach einem der vorgenannten Ansprüche, **dadurch gekennzeichnet, daß** das Signal einen optischen oder akustischen Signalgeber aktiviert, um eine Änderung des Prozesses und/oder einen Wechsel der Vorlagespule auszulösen.

15. Texturiermaschine zum Texturieren und Aufwickeln eines Fadens (1), mit zumindest zwei Vorlagestellen (8, 9) zur Aufnahme von zwei Vorlagespulen (2, 3), mit mehreren im Fadenlauf hintereinander angeordneten Lieferwerken (11, 16, 18), mit einer Texturiereinrichtung (12, 13, 15) und mit einer Aufwickeleinrichtung (32), wobei der Faden (1) durch ein erstes Lieferwerk (11) abwechselnd aus den Vorlagestellen (8, 9) abgezogen wird und wobei ein Fadenende (6) einer der Vorlagespulen (2) mit einem Fadenanfang (8) der anderen Vorlagespule (3), die als Reservespule bezeichnet wird, verknotet ist, **dadurch gekennzeichnet, dass** ein Sensor (4) vorgesehen ist, der den Fadenübergang von der Vorlagespule (2) zu der Reservespule (3) erfasst und signalisiert.

16. Texturiermaschine nach Anspruch 15, **dadurch gekennzeichnet, dass** der Sensor (4) zwischen den beiden Vorlagestellen (8, 9) angeordnet ist, so daß das Fadenstück aus dem Fadenende (6) der Vorlagespule und dem Fadenanfang (7) der Reservespule (3) sensierbar ist.

17. Texturiermaschine nach Anspruch 16, **dadurch gekennzeichnet, dass** der Sensor (4) als ein Fadenwächter (39) ausgebildet ist, welcher in einer Ruhestellung (49) ein Fadenstück hält und welcher durch Bewegung des Fadenstücks in eine Signalstellung (50) gelangt und in der Signalstellung (50) ein Signal erzeugt.

18. Texturiermaschine nach Anspruch 17, **dadurch gekennzeichnet, dass** der Fadenwächter (39) einen beweglichen Fadenführer (43) und einen Kontaktschalter (45) aufweist, wobei der Kontaktschalter (45) zur Erzeugung eines Signals durch die Bewegung des Fadenführers (43) aus der Ruhestellung (49) in die Signalstellung (50) betätigt wird.

19. Texturiermaschine nach Anspruch 15, **dadurch gekennzeichnet, dass** der Sensor (4) im Fadenlauf hinter den Vorlagestellen (8, 9) und vor oder hinter dem ersten Lieferwerk (11) angeordnet ist, so daß der laufende Faden (1) kontinuierlich sensierbar ist.

20. Texturiermaschine nach Anspruch 19, **dadurch gekennzeichnet, dass** der Sensor (4) als ein Fadenzugkraftmesser (35) ausgebildet ist, welcher die Fadenzugkraft vom laufenden Faden (1) erfasst und welcher bei Überschreiten eines Grenzwertes der Fadenzugkraft ein Signal erzeugt.

21. Texturiermaschine nach einem der Ansprüche 15 bis 20, **dadurch gekennzeichnet, dass** der Sensor (4) mit einem Signalgeber (40) verbunden ist.

22. Texturiermaschine nach einem der Ansprüche 15 bis 21, **dadurch gekennzeichnet, dass** der Sensor (4) mit einer Steuereinrichtung (24) verbunden ist, welche die Einrichtungen der Texturiermaschine steuert.

23. Texturiermaschine nach Anspruch 22, **dadurch gekennzeichnet, dass** die Steuereinrichtung Mittel zur Erfassung, Bewertung und Ausgabe von Qualitätsparametern und Mittel zur Verknüpfung der Qualitätsparameter mit den vom Fadenübergang abhängigen Signalen aufweist.

24. Texturiermaschine nach Anspruch 22 oder 23, **dadurch gekennzeichnet, dass** die Steuereinrichtung (24) mit einer den Vorlagestellen (8, 9) zugeordneten Eingabeeinheit (38) verbunden ist, welche Eingabeeinheit (38) zur Registrierung der Vorlagespulen bedienbar ist.

25. Texturiermaschine nach Anspruch 24, **dadurch gekennzeichnet, dass** die Steuereinrichtung (24) mit einer Aufwickelsteuerung (37) verbunden ist, welche die den Vorlagestellen (8, 9) zugeordnete Aufwickeleinrichtung (32) steuert.

## Claims

1. Method for texturing a synthetic multifilament yarn, wherein the yarn is withdrawn from a feed yam package as a smooth yam, textured and wound as a crimped yam into a package, the yarn being withdrawn from the feed yarn package by a conveying means and supplied to the treatment process for texturing and the loose trailing end of the yarn feed package being knotted to a loose leading end of a yarn reserve package, **characterised in that** the yarn transfer from the yarn feed package to the yarn reserve package is detected by a sensor and signalled by a signal.

2. Method according to claim 1, **characterised in that** the signal is supplied to a controller of the treatment process to cause a change in the treatment process and/or a change of the feed yarn package.

3. Method according to either claim 1 or claim 2, **characterised in that** the package is produced in a take-up device which is associated with a feed position accommodating the feed yarn package and with a feed position accommodating the reserve package, and **in that** registration of the feed yam package and the reserve package is linked to and stored with the respective feed position.

4. Method according to claim 3, **characterised in that** when the yarn change from the feed yarn package to the reserve package is signalled, the package being produced during the yam change receives an identification.

5. Method according to any one of claims 1 to 4, **characterised in that** the feed yarn package includes a yarn length which is adequate for winding a plurality of produced packages, the produced packages being identified as related to the feed yarn package.

6. Method according to claim 5, **characterised in that** when the yarn change from the feed yarn package to a reserve package is signalled, the identification is changed for the subsequently produced packages.

7. Method according to either claim 5 or claim 6, **characterised in that** the package being produced during the yarn change from the feed yarn package to the reserve package receives an additional identification.

8. Method according to any one of claims 5 to 7, **characterised in that** the identification is effected by a numbering related to the feed yam package.

9. Method according to claim 2, **characterised in that** the controller interrupts the treatment process for a period of time, when a signal is received.

10. Method according to claim 9, **characterised in that** the controller causes temporary monitoring of at least one quality parameter, and that in the event of unacceptable deviations of the quality parameter the treatment process is changed or interrupted.

11. Method according to claim 10, **characterised in that** the quality parameter is a product parameter characterising the produced yarn and/or a treatment process parameter characterising the progress of the treatment process.

12. Method according to any one of claims 2 to 11, **characterised in that** the controller causes a change of the feed yarn package and registration of the new feed yarn package.

13. Method according to claim 12, **characterised in that** the registration of the new feed yam package is stored by the controller and associated with the treatment process, when a signal indicates the yarn change to the feed yam package.

14. Method according to any one of the preceding claims, **characterised in that** the signal activates an optical or acoustic signalling device to cause a change in the treatment process and/or a change in the feed yarn package.

15. Texturing machine for texturing and winding a yarn (1) comprising at least two feed positions (8, 9) for mounting two feed yarn packages (2, 3), comprising a plurality of feeder rolls (11, 16, 18) arranged in succession in the direction of the advancing yarn, comprising a texturing device (12, 13, 15) and a winding device (32), the yarn (1) being withdrawn alternately from the feed positions (8, 9) by first feeder rolls (11) and a yarn end (6) of one of the yarn feed packages (12) being knotted to a leading end (8) of the other yarn feed package (3), which is called the yarn reserve package, **characterised in that** a sensor (4) is provided which detects and signals the yarn change from the yam feed package (2) to the yarn reserve package (3).

16. Texturing machine according to claim 15, **characterised in that** the sensor (4) is arranged between the two feed positions (8, 9), so that the yarn length from the trailing yarn end (6) of the feed yam package and the leading yarn end (7) of the reserve package (3) can be scanned.

17. Texturing machine according to claim 16, **characterised in that** the sensor (4) is constructed as a yam detector (39), which holds a yarn length in an idle position (49), and which reaches a signalling position (50) by the movement of the yarn length and generates a signal in the signalling position (50).

18. Texturing machine according to claim 17, **characterised in that** the yarn detector (39) comprises a movable yam guide (43) and a contact switch (45), the contact switch (45) being activated for generating a signal by the movement of yarn guide (43) from its idle position (49) to its signalling position (50).

19. Texturing machine according to claim 15, **characterised in that** the sensor (4) is arranged, in the direction of the advancing yarn, downstream of the feed positions (8, 9) and upstream or downstream of the first feeder rolls (11), so that the advancing yarn (1) can be continuously scanned by the sensor.

20. Texturing machine according to claim 19, **characterised in that** the sensor (4) is constructed as a yarn tensiometer (35), which measures the tension of the advancing yarn (1) and generates a signal when a limit value of the yarn tension is exceeded.

21. Texturing machine according to any one of claims 15 to 20, **characterised in that** the sensor (4) is connected to a signalling device (40).

22. Texturing machine according to any one of claims 15 to 21, **characterised in that** the sensor (4) is connected to a controller (24) which controls the devices of the texturing machine.

23. Texturing machine according to claim 22, **characterised in that** the controller comprises means for detecting, evaluating and outputting quality parameters and means for linking the quality parameters to the signals dependent on the yam change.

24. Texturing machine according to either claim 22 or claim 23, **characterised in that** the controller (24) is connected to an input unit (38) associated with the feed positions (8, 9), which unit (38) can be used to register the feed yarn packages.

25. Texturing machine according to claim 24, **characterised in that** the controller (24) is connected to a winding controller (37) which controls the winding device (32) associated with the feed positions (8, 9).

## Revendications

1. Procédé de texturation d'un fil multifilaire synthétique, dans le cas duquel le fil est dévidé en tant que filé lisse d'une bobine d'alimentation, est texturé et est enroulé en tant que filé frisé en un enroulement, le fil étant dévidé de la bobine d'alimentation par un moyen de transport et étant amené dans le processus pour être texturé et dans quel cas l'extrémité de fil lâche du filé de la bobine d'alimentation est nouée avec un bout de fil en-tête lâche d'un filé d'une bobine de réserve, **caractérisé en ce que** le transfert du fil du filé de la bobine d'alimentation sur le filé de la bobine de réserve est détecté par un capteur et signalé par un signal.

2. Procédé selon la revendication 1, **caractérisé en ce que** le signal est fourni à un dispositif de contrôle du processus pour déclencher une modification du processus et/ou un échange de la bobine d'alimentation.

3. Procédé selon la revendication 1 ou 2, **caractérisé en ce que** l'enroulement est généré dans un dispositif d'enroulement qui est associé à une position d'alimentation recevant la bobine d'alimentation et à une position d'alimentation recevant la bobine de réserve et **en ce que** l'enregistrement de la bobine d'alimentation et de la bobine de réserve est connecté à et mémorisé avec la position d'alimentation respective.

4. Procédé selon la revendication 3, **caractérisé en ce que** lorsque le transfert du fil de la bobine d'alimentation sur la bobine de réserve est signalé, l'enroulement généré durant le transfert du fil reçoit une identification.

5. Procédé selon l'une des revendications 1 à 4, **caractérisé en ce que** la bobine d'alimentation comprend une longueur de fil qui est suffisante pour enrouler une pluralité d'enroulements, les enroulements étant identifiés par rapport à la bobine d'alimentation.

6. Procédé selon la revendication 5, **caractérisé en ce que** lorsque le transfert du fil de la bobine d'alimentation sur une bobine de réserve est signalé, l'identification pour les enroulements suivants est modifiée.

7. Procédé selon la revendication 5 ou 6, **caractérisé en ce que** l'enroulement généré durant le transfert du fil de la bobine d'alimentation sur la bobine de réserve reçoit une identification supplémentaire.

8. Procédé selon l'une des revendications 5 à 7, **caractérisé en ce que** l'identification est effectuée par une numérotation relative à la bobine d'alimentation.

9. Procédé selon la revendication 2, **caractérisé en ce que** le dispositif de contrôle interrompt le processus pour une période de temps lorsqu'un signal est reçu.

10. Procédé selon la revendication 9, **caractérisé en ce que** le dispositif de contrôle cause un monitorage temporaire d'au moins un paramètre de qualité et **en ce que** au cas où il y aurait des écarts inacceptables du paramètre de qualité, une modification du processus ou une interruption du processus est effectué.

11. Procédé selon la revendication 10, **caractérisé en ce que** le paramètre de qualité est un paramètre de produit caractérisant le fil produit et/ou un paramètre de processus caractérisant le déroulement du processus.

12. Procédé selon l'une des revendications 2 à 11, **caractérisé en ce que** le dispositif de contrôle effectue un échange de la bobine d'alimentation et un enregistrement de la nouvelle bobine d'alimentation.

13. Procédé selon la revendication 12, **caractérisé en ce que** l'enregistrement de la nouvelle bobine d'alimentation est mémorisé par le dispositif de contrôle et est associé au processus suivant lorsque un signal indique le transfert du fil sur la bobine d'alimentation.

14. Procédé selon l'une des revendications précédentes, **caractérisé en ce que** le signal active un émetteur de signaux optique ou acoustique pour déclencher une modification du processus et/ou un échange de la bobine d'alimentation.

15. Machine pour texturer et pour enrouler un fil (1), comprenant au moins deux positions d'alimentation (8, 9) pour recevoir deux bobines d'alimentation (2, 3) avec une pluralité de dispositifs d'alimentation (11, 16, 18) agencés l'un derrière l'autre dans le trajet du fil, avec un dispositif de texturation (12, 13, 15) et avec un dispositif d'enroulement (32), le fil (1) étant retiré en alternance des positions d'alimentation (8, 9) par un premier dispositif d'alimentation (11) et une extrémité de fil (6) d'une des bobines d'alimentation (2) étant nouée avec un bout de fil en-tête (8) de l'autre bobine d'alimentation (3), qui est nommée bobine de réserve, **caractérisée en ce qu'**un capteur (4) est prévu qui détecte et signalise le transfert du fil de la bobine d'alimentation (2) sur la bobine de réserve.

16. Machine de texturation selon la revendication 15, **caractérisée en ce que** le capteur (4) est agencé entre les deux positions d'alimentation (8, 9), de sorte que le tronçon de fil de l'extrémité de fil (6) de la bobine d'alimentation et du bout de fil en-tête (7) de la bobine de réserve (3) peut être capté.

17. Machine de texturation selon la revendication 16, **caractérisée en ce que** le capteur (4) est réalisé comme un détecteur dé fil (39) qui dans une position de repos (49) tient un tronçon de fil et qui en déplaçant le tronçon de fil parvient dans une position de signal (50) et qui génère un signal dans la position de signal (50).

18. Machine de texturation selon la revendication 17, **caractérisée en ce que** le détecteur de fil (39) a un guide-fil déplaçable (43) et une touche à effleurement (45), dans quel cas la touche à effleurement (45) est opérée pour générer un signal par le déplacement du guide-fil (43) de la position de repos (49) dans la position de signal (50).

19. Machine de texturation selon la revendication 15, **caractérisée en ce que** le capteur (4) est agencé dans le trajet du fil en aval des positions d'alimentation (8, 9) et en amont ou en aval du premier dispositif d'alimentation (11), de sorte que le fil en course (1) peut être capté continuellement.

20. Machine de texturation selon la revendication 19, **caractérisée en ce que** le capteur (4) est réalisé comme un tensiomètre de fil (35) qui relève la force de tension du fil (1) en course et qui génère un signal lorsque une valeur limite de la force de tension est dépassée.

21. Machine de texturation selon l'une des revendications 15 à 20, **caractérisée en ce que** le capteur (4) est relié à un émetteur de signaux (40).

22. Machine de texturation selon l'une des revendications 15 à 21, **caractérisée en ce que** le capteur (4) est relié à un dispositif de contrôle (24) qui contrôle les dispositifs de la machine de texturation.

23. Machine de texturation selon la revendication 22, **caractérisée en ce que** le dispositif de contrôle a des moyens pour détecter, évaluer et fournir des paramètres de qualité et des moyens pour connecter les paramètres de qualité aux signaux qui dépendent du transfert du fil.

24. Machine de texturation selon la revendication 22 ou 23, **caractérisée en ce que** le dispositif de contrôle (24) est relié à une unité d'entrée (38) associée aux positions d'alimentation (8, 9), laquelle unité d'entrée (38) est opérable pour l'enregistrement des bobines d'alimentation.

25. Machine de texturation selon la revendication 24, **caractérisée en ce que** le dispositif de contrôle (24) est relié à un contrôle d'enroulement (37) qui contrôle le dispositif d'enroulement (32) associé aux positions d'alimentation (8, 9).
